# EUROPÄISCHE PATENTSCHRIFT

(11) **EP 1 381 817 B1**
(45) Veröffentlichungstag und Bekanntmachung des Hinweises auf die Patenterteilung: **11.05.2005**
(21) Anmeldenummer: 02724254.4
(22) Anmeldetag: 22.03.2002
(51) Int. Cl.: F27B 3/24, C21B 7/10, F27B 1/24, F27D 1/12

(54) **KÜHLELEMENT ZUR KÜHLUNG EINES METALLURGISCHEN OFENS**
COOLING ELEMENT FOR COOLING A METALLURGICAL FURNACE
ELEMENT DE REFROIDISSEMENT DESTINE AU REFROIDISSEMENT D'UN FOUR METALLURGIQUE

(30) Priorität: 18.04.2001 DE 10119034
(43) Veröffentlichungstag der Anmeldung: 21.01.2004
(73) Patentinhaber: SMS Demag Aktiengesellschaft, 40237 Düsseldorf (DE)
(72) Erfinder: HEINRICH, Peter, 47608 Geldern (DE); AMBROSI, Luciano, 47441 Moers (DE)
(74) Vertreter: Valentin, Ekkehard, Dipl.-Ing.
(86) Internationale Anmeldenummer: PCT/EP2002/003209
(87) Internationale Veröffentlichungsnummer: WO 2002/084192

(56) Entgegenhaltungen:
- WO-A-90/05886
- DE-A- 2 924 991
- US-A- 1 724 098
- US-A- 5 785 517

## Beschreibung

Die Erfindung betrifft ein Kühlelement zur Kühlung eines metallurgischen Ofens, insbesondere der Schlacken- und/oder der Metallzone dieses Ofens, wobei der Ofenpanzer des Ofens an seiner zum Ofeninnenraum weisenden Seite mit Feuerfest-Material zugestellt ist, und das Kühlelement einen mit Kühlmittel durchflossenen Kühlteil, der einen Kühlmittelzulauf- und ablauf aufweist, sowie einen durch Wärmeleitung gekühlten Heißteil umfaßt, wobei der Heißteil des Kühlelementes im eingebauten Zustand bündig mit der in den Ofeninnenraum zeigenden Stirnseite des Feuerfest-Materials abschließt. Zudem betrifft die Erfindung ein System zur Kühlung eines metallurgischen Ofens, welches aus mindestens einem dieser Kühlelemente besteht, sowie einen mit einem solchen System ausgerüsteten Schmelzofen.

Solche metallurgischen Öfen finden Einsatz bei der Herstellung von Nichteisenmetallen und Roheisen. Hierzu werden runde oder rechteckige Öfen eingesetzt, bei denen die erforderliche Energie über selbstbackende Elektroden vom Söderberg-Typ eingebracht wird. In vielen Fällen beginnt der Schmelzvorgang durch Einbringen der Energie über einen frei brennenden Lichtbogen, der nach Bildung einer Schaumschlacke in diese eintaucht. Wenn die Elektroden in die leitfähige, flüssige Schlacke eintauchen, wird die abgestrahlte Energie vollständig durch Widerstandserwärmung der Schlacke an das Metallbad übertragen. In anderen Fällen wird nur ein Teil der Energie mittels der Widerstandserwärmung der Schlacke in das Metallbad eingebracht. Die Energieübertragung wird durch kleine Lichtbögen erreicht, die sich zwischen der Elektrode und der sich umgebenden Möllersäule bilden ("brush arcing"). In beiden Fällen existiert eine heiße, flüssige Schlacke von etwa 1.400 bis 1.700°C, die aufgrund thermischer und magnetischer Effekte im Ofengefäß zirkuliert. Die thermische Zirkulation wird insbesondere durch Auftriebskräfte aufgrund von Dichteänderungen durch Abkühlung an der Ofenwand angeregt.

Durch diese Zirkulation der Schlacke hin zur Ofenwand kommt es an der Ofenwand - und auch aufgrund des chemischen Angriffs durch die Schlacke - zu einem besonders hohen Verschleiß des Feuerfest-Materials, mit dem der Schmelzofen ausgekleidet ist. Dieser Verschleiß kommt erst dann zum Stillstand, wenn bei gegebener Wärmebelastung die Ofenwand aus Feuerfest-Material so gut gekühlt ist, daß sich auf ihrer Heißseite- d.h. der zum Ofeninneren weisenden Seite - eine Kruste aus erstarrter Schlacke bildet. Eine solche Kruste ist unter dem Begriff "freeze line" bekannt. Diese erstarrte Schlackenschicht schützt das Feuerfest-Material vor weiterer Schlackenerosion bzw. - korrosion und ist somit eine erwünschte Schutzschicht. Je höher die Schmelzleistung des Ofens und damit die abzuführenden Wärmeströme sind, desto dünner ist allerdings die verbleibende Restwandstärke des Feuerfest-Materials.

Höhere Schmelzleistungsdichten (kW/m² Herdfläche) treten insbesondere dann auf, wenn bei existierenden Öfen das Einbringen an elektrischer Leistung erhöht werden soll, um die Produktivität zu steigern, wenn aber aus Kostengründen die Herdfläche nicht entsprechend vergrößert werden soll. Neben dem Nachrüsten von bestehenden Öfen stellt sich das Problem ebenfalls bei neu zu bauenden Öfen, die im Verhältnis zu den bekannten Öfen eine höhere Leistungsdichte aufweisen sollen.

Um diese Schutzschicht (freeze-line) trotz hoher Wärmeströme zu erzeugen bzw. möglichst dick auszubilden, ist aus dem Konferenzbericht "Furnace Cooling Design for Modern High-Intensity Pyrometallurgical Processes", der Copper 99-Cobre 99 International Conference, Vol. V, The Minerals, Metals & Materials Society, 1999 von N.Voermann, F.Ham, J.Merry, R.Veenstra und K.Hutchinson zu entnehmen, gekühlte Kupferkörper in die Feuerfest-Ofenwand einzusetzen. Neben sogenannten "Fingern" und "Plattenkühlern" wird insbesondere der Einsatz sogenannter "waffle coolers" vorgeschlagen. Solche "waffle coolers" sind aus Kupfer mit eingegossenen Rohren hergestellte plattenförmige Körper, die auf ihrer Heißseite mit schwalbenschwanzförmigen Nuten und Rippen versehen sind. In diese Nuten sind Steine aus Feuerfest-Material eingesetzt oder Feuerfest-Massen eingestampft. Die Kühlwirkung der Rippen in den "waffle coolers" bewirkt, daß sich bei Direktkontakt des Feuerfest-Materials mit flüssiger Schlakke die gewünschte "freeze line" bildet. Während derartige "waffle coolers" vorteilhafterweise eine Tragfunktion übernehmen, weisen sie als Nachteil ein hohes Gewicht sowie die daraus resultierenden hohen Herstellungskosten auf.

"Finger" und "Plattenkühler" werden von D. Tisdale, D. Briand, R. Sriram und R. McMeekin, in "Upgrading Falconbridge's No. 2 furnace crucible", veröffentlicht in "Challenges in Process Intensification", Montreal PQ, Canada, Canadian Institute of Mining, Metallurgy and Petroleum, 1996 beschrieben. Unter Fingern werden Kupferrohre mit einem runden Querschnitt verstanden. Es erweist sich aber als schwierig, solche Rohre in die quaderförmigen Feuerfest-Steine einzubringen. Diesen Nachteil weisen die bekannten Plattenkühler nicht auf. Diese müssen jedoch - wie auch die Finger - schwer und massiv ausgeführt werden, da ihre Abmessungen durch den Durchmesser der in ihnen verlaufenden Bohrungen für das Kühlwasser bestimmt sind, was die Herstellung kostenintensiv macht. Finger, Plattenkühler sowie die waffle coolers durchdringen im Neuzustand nicht die gesamte Dicke der Feuerfest-Ofenwand, sondern benötigen noch Mauerwerk vor ihrer ofenseitigen Stirnwand. Zudem bleiben sie ohne Verbindung zur äußeren Wand des Ofens, dem sogenannten Panzer, damit eine Zwängung durch unterschiedliche thermische Ausdehnungen des Feuerfest-Mauerwerks und des Panzers vermieden wird.

Aus E. Granberg, G. Carlsson, "Development of a device for cooling of the safety-zone in the electric arc furnace", vorgetragen und veröffentlicht bei dem 3^{rd} European Electric Steel Congress, 2. - 4. Oktober 1989, Bournemouth, sind Kühlelemente für die Sicherheitszone in Elektroschmelzöfen zur Stahlherstellung bekannt, deren Wirkung auf dem Wärmetransport von der Heißseite im Inneren des Ofens zu einem Kühlmedium außerhalb des Ofenpanzers basiert.

US-A-1724098 offenbart eine Kühlplatte für mit feuerfester Auskleidung versehene Schachtöfen, bestehend aus Kupfer mit angeordneten Kühlmittelkanälen und versehen mit zum Ofeninneren weisenden durch Wärmeleitung gekühlten kupfernen Flachstegen.

DE-A-2924991 offenbart ein gekühltes Ofenwandelement bestehend aus mehreren für den Kühlmitteldurchfluss miteinander verbundenen Druckrohren, die an dem zum Ofeninneren weisenden Scheiteln mit Wärmeleitern in Form von aufgeschweißten Flacheisenstegen versehen sind.

Das Kühlelement aus gegossenem Kupfer umfasst ein wassergekühltes Verbindungsteil, an dem mehrere massive Plattenkühler kammartig angeordnet sind, die in das Ofeninnere ragen. Zwischen den Plattenkühlern ist Feuerfest-Material angeordnet. Das Verbindungsteil ist außerhalb des Ofenpanzers angeordnet. Dicke und Mittenabstand der Plattenkühler können variiert werden. Nachteilig bei dieser Lösung ist, dass bei einer Ausbildung mit dünnen Plattenkühlern die Belastung an der Heißseite sehr groß wird, verbunden mit der Gefahr des Oxidierens des Kupfers und einem Verlust der Wärmeleitfähigkeit, während bei einer Ausbildung von dickeren Plattenkühlern die Materialkosten steigen und eine unsymmetrische Kühlung die Folge ist.

Der Erfindung liegt demnach die Aufgabe zugrunde, ein Kühlelement sowie ein Kühlsystem für einen metallurgische Ofen bereitzustellen, das bei Vermeidung der oben genannten Nachteile eine Heißseite aufweist, die im Betriebszustand sofort eine freeze-line ausbildet. Zudem soll ein Ofen bereitgestellt werden, der bei Ausrüstung mit einem solchen System eine hohe mechanische Stabilität aufweist.

Diese Aufgabe wird durch ein Kühlelement mit den Merkmalen des Anspruchs 1, Kühlsysteme mit den Merkmalen der Ansprüche 8 und 9 sowie einen Ofen mit den Merkmalen nach den Ansprüchen 15 und 16 gelöst. Vorteilhafte Weiterentwicklungen sind in den Unteransprüchen offenbart.

Erfindungsgemäß wird vorgeschlagen, dass der gesamte Heißteil als eine - einzige - Platte ausgebildet ist, und dass der Platte kaltseitig, d.h. an ihrer vom Ofeninneren wegweisenden Seite, ein separater, mit Kühlmittelzu- und ablauf versehener - einziger - Kühlteil zugeordnet ist, wobei der Kühlteil ein Rohr ist und die Platte mit ihrer vom Ofeninneren wegweisenden Seite unlösbar an das Rohr parallel zur Rohrlängsachse angebracht ist.

In Abkehr von den bekannten Lösungen wird ein Kühlelement aus einer einzigen Platte gebildet, an die ein separater und von anderen Kühlelementen unabhängiger Kühlteil angeordnet ist. Auf diese Weise wird ein günstiges Verhältnis der Fläche des Heißteils zur Fläche des Kühlteils erreicht, verbunden mit günstigen Kühleigenschaften. Deswegen bildet sich im Betriebszustand unmittelbar auf der Heißseite des Kühlelementes, d.h. auf der in Richtung Ofeninneres weisenden Stirnseite des Feuerfest-Materials sowie der Stirnseite der Platte, schnell eine Schutzschicht bzw. freeze-line aus.

Die Verbindung wird über einen Vollanschluss, vorzugsweise durch Verschweißen, zur Gewährung eines guten Wärmetransportes erreicht. Vorteilhafterweise besteht das Kühlelement aus einer Kupferplatte und einem Kupferrohr und hierbei aus Teilen von Standardmaß, die lagerhaltig zur Verfügung stehen, was die Material- und vor allem die Bearbeitungskosten erheblich reduziert. Insgesamt wird auf diese Weise ein vielseitig einsetzbares, kostengünstiges und zuverlässiges Kühlelement geschaffen. Von besonderem Vorteil ist auch, dass die verwendeten Bestandteile (Platte, Rohr) aufgrund ihrer Herstellungsart (Walzen, Strangpressen) keine grobkörnige Gussstruktur ausweisen, sondern ein gleichmäßiges, feinkörniges Gefüge. Dies bedingt bessere Wärmeleitfähigkeitseigenschaften sowie eine geringere Neigung zur Rissbildung bzw. -ausbreitung.

Vorzugsweise ist die Platte im Sinne eines Blechs sehr dünn ausgebildet. Die Plattendicke umfasst Bereiche von 10 bis 40 mm, vorzugsweise von 20 bis 40 mm.

Um Verwerfungen der dünnen Platte bzw. des Blechs aufgrund unterschiedlicher thermischer Ausdehnung über die Plattenfläche zu vermeiden, wird vorgeschlagen, die Platte bzw. das Blech senkrecht zur Längsachse des Kühlrohres zu schlitzen. Aufgrund der Auftrennung in einzelne unabhängige Plattenstreifen und zudem wegen der geringen Dicke wird eine flexible Anpassung an Ausdehnungsbewegungen des Feuerfest-Materials erreicht. Dies hat außerdem den besonderen Vorteil, dass die Bildung isolierender Luftspalte zwischen dem Feuerfest-Material bzw. -Mauerwerk und der Platte vermieden wird.

Die Schlitzabstände sind vorzugsweise gleichmäßig eingebracht. Es empfehlen sich Abstände von ca. 100 bis 400 mm bei Schlitzbreiten von 2-5 mm.

Bei den vorgeschlagenen Kühlsystemen können sich folgende Typen ergeben: Kühlsystem nach Typ I mit vertikal angeordneten Kühlelementen, deren Kühlteil bzw. Rohr außerhalb des Ofenpanzers angeordnet ist; Kühlsystem nach Typ II mit vertikal angeordneten Kühlelementen, deren Kühlteil bzw. Rohr innerhalb des Ofenpanzers angeordnet ist; Kühlsystem nach Typ III mit horizontal angeordneten Kühlelementen, deren Kühlteil bzw. Rohr außerhalb des Ofenpanzers angeordnet ist; Kühlsystem nach Typ IV mit horizontal angeordneten Kühlelementen, deren Kühlteil bzw. Rohr innerhalb des Ofenpanzers angeordnet ist.

In Abhängigkeit der Schmelzleistungsdichte und dem Abstand Elektrode zur Ofenwand werden die Kühlsysteme ausgelegt und zwar durch Wahl der Geometrie der Platten und/oder des Abstandes zwischen Heißseite und Kühlteil und/oder des Abstandes der Platten zueinander. Im Verhältnis zu bekannten Plattenkühlern ist die Platte des Heißteils dünn ausgebildet. Der Abstand zwischen Heißseite und Kühlteil, d.h. dem Rohr, ist relativ kurz. Vorzugsweise weist die Platte eine rechteckige Geometrie auf.

Bei derartigen Kühlsystemen wird der vertikale bzw. horizontale Abstand der Kühlelemente zu ihrem nächst benachbarten Kühlelement entsprechend des oder eines Mehrfachen des Höhen- bzw. des Breitenformates von Feuerfest-Steinen als Feuerfest-Material bemessen. Dies hat bei der horizontalen Anordnung den Vorteil, daß die Anzahl der übereinander angeordneten Kühlelemente flexibel der Höhe der Schlackenzone bzw. der Metallzone angepaßt werden kann. Schneidarbeiten an den Feuerfest-Steinen entfallen; der Montageaufwand sinkt.

Vorzugsweise wird vorgeschlagen, die Kühlelemente eines Kühlsystems wasserseitig in Serie hintereinanderzuschalten, wobei der Kühlmittelablauf eines Kühlelementes - ggf. über ein starres Verbindungsrohr oder flexible Verbindungsleitungen - mit dem Kühlmittelzulauf eines benachbarten Kühlelementes verbunden ist. Die Anzahl der Kühlelemente, die in Serie hintereinander geschaltet werden können, richtet sich nach der verfügbaren Kühlwasserqualität und/oder der zulässigen Maximaltemperatur des Kühlwassers.

Die Ofenkonstruktion, insbesondere die Ofenwand, soll erfindungsgemäß an die einzelnen Kühlsysteme und ihre Besonderheiten angepaßt sein. Für ein Kühlsystem des Typs III wird ein runder oder ein rechteckiger Schmelzofen vorgeschlagen, dessen Ofenpanzer im Bereich der Kühlzone in Richtung Ofeninneres eingezogen ausgeformt ist und der Schottbleche zur Stützung des nun vorragenden oberen Bereichs des Ofenteils aufweist. Diese Ofenpanzerkonstruktion erreicht, daß die Schwächung seiner mechanischen Tragfähigkeit aufgrund der für die Kühlelemente notwendigen horizontalen Schlitzungen mit relativ geringem vertikalen Abstand kompensiert wird.

Bei horizontaler Anordnung werden in den Ofenpanzer Schlitze mit einer der horizontalen Ausdehnung des Kühlelementes entsprechenden Länge eingebracht. Die Höhe der Schlitze wird hierbei vorteilhafterweise so gewählt, daß das jeweilige Kühlelement die unvermeidbare thermische Ausdehnung des Feuerfest-Materials mitmachen kann, ohne in dieser Bewegung durch die Schlitzober- bzw. Unterkante behindert zu werden. Es ergibt sich daher eine relativ große Höhe der Schlitze.

Bei dem Kühlsystem nach Typ IV müssen im Verhältnis zu Typ III nur kleinere Öffnungen und somit Schwachstellen in den Ofenpanzer für die Kühlmittelabund -zuläufe des Kühlteils bzw. des Rohres eingebracht werden. Bei dieser Lösung wird die statische Tragfähigkeit des Ofenpanzers nur gering vermindert. Eine Erhöhung der Tragfähigkeit ist aber noch durch die gegeneinander versetzte Anordnung der übereinander angeordneten Kühlelemente möglich.

Die Kühlsysteme des Typs I und II kommen insbesondere für Rundöfen in Frage. Die Geometrie der Platten, konkret ihre Länge, ist vorzugsweise an die Höhe der Schlackenzone angepaßt. Beim Typ I, bei der sich die Platte des Heißteils durch den Ofenpanzer erstreckt und sich das Kühlteil bzw. Rohr außerhalb des Ofenpanzers befindet, kann ein durch die vertikalen Schlitze in seiner Stabilität geschwächter Ofenpanzer zur Aufnahme der Ringspannungen aus der thermischen Ausdehnung des Feuerfest-Materials durch Rippen oder Ringe mechanisch verstärkt werden, wobei gewährleistet ist, daß die vertikalen Schlitze im Ofenpanzer eine freie Bewegung der in das Feuerfest-Material integrierten Kühlelemente insbesondere nach oben zulassen.

Weitere Einzelheiten und Vorteile der Erfindung ergeben sich aus den Unteransprüchen und aus der nachfolgenden Beschreibung, in der die in den Figuren dargestellten Ausführungsformen der Erfindung näher erläutert werden. Dabei sind neben den oben aufgeführten Kombinationen von Merkmalen auch Merkmale alleine oder in anderen Kombinationen erfindungswesentlich. Es zeigen:
- Fig. 1: eine Seitenansicht eines Ausschnitts eines erfindungsgemäß vorgeschlagenen Kühlelements, das sich aus einer Platte und einem Rohr zusammensetzt;
- Fig. 2: einen Querschnitt des Kühlelementes nach Fig. 1 längs der Linie A-A;
- Fig. 3: einen Vertikalschnitt durch eine Ofenwand mit integriertem Kühlsystem des Typs III und eingeformten Ofenpanzer;
- Fig. 4: einen Horizontalschnitt B-B durch eine Ofenwand mit einem Kühlsystem nach Fig. 3;
- Fig. 5: einen Vertikalschnitt durch eine Ofenwand mit integriertem Kühlsystem des Typs IV;
- Fig. 6: einen Horizontalschnitt B-B durch eine Ofenwand mit einem Kühlsystem nach Fig. 5;
- Fig. 7: die Darstellung eines Kühlsystems nach dem Typ IV, wobei die übereinander liegenden Kühlelemente versetzt angeordnet sind;
- Fig. 8: einen Vertikalschnitt durch eine Ofenwand mit integriertem Kühlsystem nach Typ I.

Fig. 1 zeigt einen Ausschnitt eines Kühlelementes 1, welches sich aus einem mit Kühlmittel, beispielsweise Kühlwasser, durchflossenen Kühlteil 2 in Form eines Rohres 3 mit einem Innendurchmesser dᵢ und einer Wandstärke d_{w} sowie einen nur durch Wärmeleitung gekühlten Heißteil 4 zusammensetzt. Der Heißteil 4, der also nicht von Kühlwasser durchflossen wird, besteht aus einer dünnen Platte 5 aus Kupfer, die im nachfolgenden als Kupferblech bezeichnet wird. Das Rohr 3 ist ebenfalls aus Kupfer gefertigt und entspricht einem Kupferrohr-Standardmaß bzw. Normmaß. Das Kupferblech ist mit seiner kaltseitigen Längsseite 6 an den Rohrmantel 7 parallel zur Rohrlängsachse geschweißt und ist, ausgehend von der Heißseite 8, mit Schlitzen 9 versehen, die sich bei der gezeigten Ausführungsform bis zur Schweißnaht 10 erstrecken. Die an der Heißseite 8 auftreffende Wärme vom Ofeninnenraum Oᵢ wird mittels Wärmeleitung durch das Kupferblech an das Rohr 3 und hier an das das Rohr 3 durchfließende Kühlmittel abgegeben. Der einen ungestörten Wärmetransport ermöglichende Vollanschluß zwischen Kupferblech und Rohr 3 - hier in Form der Schweißnaht 10 - wird auch in Fig. 2 deutlich. Das Kupferblech ist relativ dünn ausgebildet, vorzugsweise zwischen 20 bis 40 mm dünn. Vorteilhafterweise kommt ebenfalls Kupferblech eines Normmaßes zur Anwendung. In Kombination mit den Schlitzen 9 ergibt sich ein flexibles Kupferblech, welches einen hohen Wärmetransport ermöglicht und gleichzeitig thermische Ausdehnungen des Feuerfest-Materials mitmachen kann.

Die Anordnung einer Vielzahl von Kühlelementen 101 zu einem Kühlsystem wird in Fig. 3 dargestellt. Bei dem hier gezeigten Kühlsystem des Typs III (11) sind die Kühlelemente 101 horizontal angeordnet, d.h. das als Kupferblech ausgebildete Heißteil 104 wird in die Ofenwand 112 so eingebaut, daß die Plattenebene sich senkrecht zur Längsachse des Ofens erstreckt.

Die Ofenwand 112 setzt sich aus dem Ofenpanzer 113 und Feuerfest-Material 114 zusammen, mit dem der Ofen auf seiner zum Ofeninneren Oᵢ weisenden Seite zugestellt ist. Bei der hier gezeigten Ausführungsform ist der Ofenpanzer 113 mit Feuerfest-Steinen 115 eines bestimmten Höhenmaßes H_{F} ausgemauert und im Übergang zu den Feuerfest-Steinen 115 mit Feuerfest-Stampfmasse 116 ausgefüllt. Die einzelnen Kühlelemente 101 werden so in der Kühlzone angeordnet, daß die Heißseite 108 der dünnen Kupferplatte 105 bzw. des Kupferblechs, d.h. die unmittelbar der Ofenatmosphäre ausgesetzte Stirnseite, im eingebauten Zustand bündig mit der in den Ofeninnenraum Oᵢ zeigenden Stirnseite 117 der Feuerfest-Steine 115 abschließt, d.h. es ist kein Feuerfest-Material vor der Stirnseite der Kupferplatten notwendig.

Die Kühlelemente 101 sind bei dieser Ausführungsform jeweils in einem Abstand von zwei Feuerfest-Steinen 115 übereinander angeordnet, wobei die Ausmauerung jeweils von einem Steinanker 118 am Ofenpanzer 113 gehalten wird. Durch ihre Bauweise und die Anordnung zwischen den Feuerfest-Steinen sind die Kühlelemente weitgehend selbsttragend, was Befestigungselemente einspart.

Die jedem einzelnen Kupferblech zugeordneten Kupferrohre 103, die einen Kühlkanal 119 bilden, sind außerhalb des Ofenpanzers 113 angeordnet. Am Ende eines jeden Rohres 103 sind Rohrabschnitte 120, 121 bzw. Übergänge zu Kühlmittelzuläufen 122 bzw. Kühlmittelabläufen 123 vorgesehen, vgl. hierzu auch Fig. 4. Insgesamt bildet sich durch das günstige Verhältnis der Fläche des Heißteils 104 zur Fläche des Kühlteils 102 der einzelnen Kühlelemente 101 entlang der Heißseite der Ausmauerung schnell eine Schutzschicht bzw. freeze-line 124 (es ist nur ein Abschnitt der freeze-line dargestellt) aus. Auf diese Weise ist die Restwandstärke der nicht durch Erosion angegriffenen Feuerfest-Steine 115 groß.

Da die Kupferrohre 103 der einzelnen Kühlelemente 101 außerhalb des Ofenpanzers 113 liegen, sind in den Ofenpanzer 113 entsprechende Öffnungen 125 bzw. Schlitze eingebracht, die etwas länger als die Kupferblechlänge sind und deren Höhe H_{Ö} nicht zu niedrig sein darf, damit das Kupferblech bei Bewegungen der Feuerfest-Steine 115 in der Schlitzöffnung 125 nicht behindert wird. Um die Schwächung des Ofenpanzers 113 aufgrund der Öffnung zu kompensieren, ist der Ofenpanzer 113 im Bereich der durch das Kühlsystem 11 gebildeten Kühlzone, die in etwa der Schlackenzone entsprechen kann, nach innen gewölbt ausgebildet (vgl. Fig. 3). Auf den Ofenpanzer 113 wirkende Kräfte von höher liegenden Teilen der Ofenkonstruktion 126 werden über Schottbleche 127 aufgefangen bzw. nach unten weitergeleitet.

Die sich unterhalb der Schlackenzone anschließende Metallzone kann ebenfalls mit einem derartigen Kühlsystem 11 ausgebildet sein oder - wie hier gezeigt - mit einer von außen auf den Ofenpanzer 113 wirkenden Rieselkühlung 128 . Hierzu wird der Ofenpanzer 113 auf seiner vom Ofeninneren wegweisenden Seite so ummantelt, daß ein Zwischenraum 129 entsteht. Kühlwasser wird mittels eines Einspeiserohrs 130 so in den Zwischenraum 129 eingebracht, das es entlang der Außenseite des Ofenpanzers 113 herabrieselt.

Die Anordnung der oben erwähnten Schottbleche 127 wird insbesondere in Fig. 4 deutlich, die einen Horizontalschnitt durch das in Fig. 3 gezeigte Kühlsystem 11 in der Ofenwand 112 eines Schmelzofens längs der Linie B-B- zeigt. Die Länge der Kupferrohre 103, die Werte zwischen einem Meter und mehreren Metern annehmen kann, oder auch unterhalb von einem Meter, entspricht in etwa der Länge des Kupferblechs.

Der oben beschriebene Kühlsystemtyp III (11) mit außerhalb des Ofenpanzers liegenden Kupferrohren kommt insbesondere bei Schmelzöfen zum Einsatz, die mit Feuerfest-Material zugestellt sind, welches bei hohen Temperaturen mit Wasser reagiert, wie zum Beispiel Magnesiumoxid. Sofern eine Anordnung von kühlwasserleitenden Rohren innerhalb des Ofenpanzers akzeptiert werden kann, kommt ein Kühlelementsystem nach Typ IV (12) zum Einsatz, welches in Fig. 5 und 6 näher dargestellt ist. Fig. 5 zeigt einen Vertikalschnitt durch eine Ofenwand 212, während Fig. 6 einen Horizontalschnitt darstellt.

Die Kupferrohre 203 mit dem Kühlkanal 219 der Kühlelemente 201 sind innerhalb der Feuerfest-Stampfmasse 216 angeordnet, die sich zwischen dem Ofenpanzer 213 und den Feuerfest-Steinen 215 befindet. Ebenso wie bei dem Kühlsystem nach Typ III (11) sind die dünnen Platten 205 bzw. Kupferbleche zwischen einzelnen Feuerfest-Steinen 215 angeordnet. Der Ofenpanzer 213 wird mit Öffnungen 225 für den Durchtritt der beiden Rohrabschnitte 220, 221 für den jeweiligen Kühlmittelzulauf 222 uhd den jeweiligen Kühlmittelablauf 223 eines jeden Kupferrohres 203 versehen. Obwohl bei diesem Kühlsystem 12 der Ofenpanzer 213 weit weniger geschwächt wird, können Schottbleche 227 zur Erhöhung der Stabilität vorgesehen werden (vgl. Fig. 6), die sich auf der Kaltseite des Ofenpanzers 213 im Ofengefäß 230 erstrecken.

Eine Erhöhung der Stabilität wird bei einem Kühlsystem des Typs IV (12) zudem durch eine versetzte Anordnung der übereinander angeordneten Lagen von Kühlelementen 201 erreicht, was mit Fig. 7 gezeigt wird. Fig. 7 zeigt - von der Kaltseite des Ofenpanzers gesehen - ein Kühlsystem des Typs IV (12) mit innen liegenden Kupferrohren 203 von übereinander horizontal angeordneten Kühlelementen 201 eines ersten, zweiten, dritten und vierten Niveaus. Über einen gemeinsamen Speisekanal 231 tritt Kühlwasser durch die Eintrittsrohrabschnitte 220, die durch jeweilige Öffnungen im Ofenpanzer ragen, in die Kupferrohre 203 der Kühlelemente 201 des ersten bzw. untersten Niveaus ein, um durch entsprechende Austrittsrohrabschnitte 221 wieder auszutreten. Bei der hier gezeigten Ausführungsform tritt das Kühlwasser aber nicht sofort aus, sondern wird über innen liegende - ebenfalls in die Feuerfest-Stampfmasse eingebettete - Verbindungsrohre 232 zu den Eintrittsrohrabschnitten 220 des Kupferrohres 203 der Kühlelemente 201 des nächst höheren Niveaus transportiert. Dieser Kühlwassertransport wird solange weitergeführt, bis auch die Kupferrohre 203 der Kühlelemente 201 des vierten bzw. obersten Niveaus durchflossen sind und das Kühlwasser durch Austrittsrohrabschnitte 221 und Kühlwasserabläufe 223 in einen gemeinsamen Rücklaufkanal austritt, um von dort in ein Kühlwasser-Rückkühlsystem (nicht gezeigt) geführt zu werden.

Kühlsysteme nach dem Typ III (11) und IV (12) finden insbesondere bei Rechtecköfen Verwendung, während Kühlsysteme nach dem Typ I und II insbesondere bei Rundöfen Verwendung finden. Einen Vertikalschnitt von Kühlelementen eines Systems nach Typ I (13) zeigt Fig. 8. Bei diesem Typ eines Kühlsystems werden die Kühlelemente 301 so in der Ofenwand angeordnet, daß die Ebene der Platten 305 bzw. die Längsachse der Kupferrohre 303 parallel zur Ofenlängsachse verläuft. Der Kühlteil 302 bzw. das Kupferrohr 303 eines jeden Kühlelementes 301 befindet sich außerhalb des Ofenpanzers 313. Die Länge der Kupferbleche entspricht vorzugsweise der Höhe der Schlackenzone. Mit 309 sind die Schlitze des Kupferblechs bezeichnet. Zum Einbau der Kühlelemente 301 werden in den Ofenpanzer 313 schmale, aber in vertikaler Richtung lange Öffnungen 325 bzw. Schlitze eingebracht. Der Ofenpanzer 313 wird vorzugsweise durch Rippen oder Ringe 335a,b verstärkt.

## Patentansprüche

1. Kühlelement zur Kühlung eines metallurgischen Ofens,
wobei der Ofenpanzer (113, 213, 313) des Ofens an seiner zum Ofeninnenraum (Oᵢ) hinweisenden Seite mit Feuerfest-Material (114, 214, 314) zugestellt ist,
umfassend
einen mit Kühlmittel durchflossenen Kühlteil (2, 102, 202, 302), der einen Kühlmittelzulauf (122, 222, 322) und einen Kühlmittelablauf (123, 223, 323) aufweist,
sowie einen durch Wärmeleitung gekühlten Heißteil (4, 104, 204, 304),
wobei der Heißteil des Kühlelementes im eingebauten Zustand bündig mit der in den Ofeninnenraum (Oᵢ) zeigenden Stirnseite (117) des Feuerfest-Materials (114, 214, 314) abschließt,
**dadurch gekennzeichnet,**
**dass** der gesamte Heißteil als eine Platte (5, 105, 205, 305) ausgebildet ist, und dass dieser Platte (5, 105, 205, 305) kaltseitig ein separater Kühlteil (2, 102, 202, 302) zugeordnet ist,
wobei der Kühlteil ein Rohr (3, 103, 203, 303) ist und die Platte (5, 105, 205, 305) mit ihrer vom Ofeninneren (Oᵢ) wegweisenden Seite unlösbar an das Rohr (3, 103, 203, 303) parallel zur Rohrlängsachse angebracht ist.

2. Kühlelement nach Anspruch 1,
**dadurch gekennzeichnet,**
**dass** die Platte (5, 105, 205, 305) an das Rohr (3, 103, 203, 303) mit einem Vollanschluss angebracht ist.

3. Kühlelement nach einem der Ansprüche 1 oder 2
**dadurch gekennzeichnet,**
**dass** die Platte (5, 105, 205, 305) eine Dicke von 10 bis 40 mm, vorzugsweise 20 bis 40 mm, aufweist.

4. Kühlelement nach einem der Ansprüche 1 bis 3,
**dadurch gekennzeichnet,**
**dass** die Platte (5, 105, 205, 305) senkrecht zur Längsachse des Rohres (3, 103, 203, 303) verlaufende Schlitze (9, 309) aufweist, die, ausgehend von der nicht mit dem Rohr verbundenen Plattenseite, in Richtung Rohr in die Platte eingebracht sind.

5. Kühlelement nach Anspruch 4,
**dadurch gekennzeichnet,**
**dass** die Abstände der Schlitze (9, 309) gleichmäßig sind und die Schlitze (9, 309) sich bis zum Rohr (3, 103, 203, 303) erstrecken.

6. Kühlelement nach einem der Ansprüche 1 bis 5,
**dadurch gekennzeichnet,**
**daß** das Rohr (3, 103, 203, 303) eine Länge von einem Meter bis zu mehreren Metern aufweist.

7. Kühlelement nach einem der Ansprüche 1 bis 6,
**dadurch gekennzeichnet,**
**dass** sowohl die den Heißteil bildende Platte (5, 105, 205, 305) als auch das den Kühlteil bildende Rohr (3, 103, 203, 303) aus Kupfer oder einem anderen wärmeleitendem Material gefertigt sind.

8. System zur Kühlung eines metallurgischen Ofens mit mindestens einem Kühlelement nach einem der Ansprüche 1 bis 7,
wobei der Ofenpanzer (113, 213) des Ofens an seiner zum Ofeninnenraum (Oᵢ) hinweisenden Seite mit Feuerfest-Material (114, 214) zugestellt ist, und wobei das jeweilige Kühlelement einen mit Kühlmittel durchflossenen Kühlteil (102, 202), der einen Kühlmittelzulauf (122, 222) und einen Kühlmittelablauf (123, 223) aufweist, sowie einen durch Wärmeleitung gekühlten Heißteil (104, 204) umfasst und wobei der Heißteil des Kühlelementes im eingebauten Zustand bündig mit der in den Ofeninnenraum zeigenden Stirnseite (117) des Feuerfest-Materials (114, 214) abschließt,
**dadurch gekennzeichnet,**
**dass** das als eine einzige Platte (105, 205) ausgebildete Heißteil in die aus Ofenpanzer (113, 213) und Feuerfest-Material (114, 214) gebildete Ofenwand (112) so eingebaut wird, dass die Plattenebene sich senkrecht zur Längsachse des Ofens erstreckt (horizontale Anordnung).

9. System zur Kühlung eines metallurgischen Ofens mit mindestens einem Kühlelement nach einem der Ansprüche 1 bis 7,
wobei der Ofenpanzer (313) des Ofens an seiner zum Ofeninnenraum (Oᵢ) hinweisenden Seite mit Feuerfest-Material (314) zugestellt ist, und wobei das jeweilige Kühlelement einen mit Kühlmittel durchflossenen Kühlteil (302), der einen Kühlmittelzulauf (322) und einen Kühlmittelablauf (323) aufweist, sowie einen durch Wärmeleitung gekühlten Heißteil (304) umfaßt und wobei der Heißteil des Kühlelementes im eingebauten Zustand bündig mit der in den Ofeninnenraum zeigenden Stirnseite des Feuerfest-Materials abschließt,
**dadurch gekennzeichnet,**
**dass** das als eine einzige Platte (305) ausgebildete Heißteil in die aus Ofenpanzer (314) und Feuerfest-Material (314) gebildete Ofenwand so eingebaut wird, dass die Plattenebene sich parallel zur Längsachse des Ofens erstreckt (vertikale Anordnung).

10. System nach Anspruch 8 oder 9,
**dadurch gekennzeichnet,**
**dass** der mit Kühlmittel durchflossene Kühlteil (202) des jeweiligen Kühlelementes (201) an der zum Ofeninneren (Oᵢ) hinweisenden Seite des Ofenpanzers (213) angeordnet ist.

11. System nach Anspruch 8 oder 9,
**dadurch gekennzeichnet,**
**dass** der mit Kühlmittel durchflossene Kühlteil (102, 302) an der vom Ofeninneren (Oᵢ) wegweisenden Seite des Ofenpanzers (113, 313) angeordnet ist.

12. System nach einem der Ansprüche 8 bis 11,
**dadurch gekennzeichnet,**
**dass** die Geometrie der Platten (105, 205, 305) und/oder der Abstand zwischen Heißseite (108) und Kühlteil (102) und/oder der Abstand der Platten (105, 205, 305) zueinander der Kühlelemente entsprechend der Schmelzleistungsdichte ausgelegt sind.

13. System nach einem der Ansprüche 8 bis 12,
**dadurch gekennzeichnet,**
**dass** der Abstand der Platten (105, 205, 305) von benachbarten Kühlelementen (101, 201, 301) entsprechend des oder eines Mehrfachen des Höhen- (H_{F}) bzw. des Breitenformates von Feuerfest-Steinen (115, 215) als Feuerfest-Material bemessen ist.

14. System nach einem der Ansprüche 8 bis 13,
**dadurch gekennzeichnet,**
**dass** der Kühlmittelablauf eines Kühlelementes mit dem Kühlmittelzulauf eines benachbarten Kühlelementes (201) verbunden ist.

15. Schmelzofen mit einem System nach den Ansprüchen 8 und 11 zur Kühlung der Schlacken- und/oder Metallzone mit mindestens einem Kühlelement nach einem der Ansprüche 1 bis 8,
**dadurch gekennzeichnet,**
**dass** bei horizontaler Anordnung mehrerer Lagen von Kühlelementen (101), die eine Kühlzone bilden, und bei einer Anordnung des mit Kühlmittel durchflossenen Kühlteils (102) an der vom Ofeninneren (Oᵢ) wegweisenden Seite des Ofenpanzers (113)
der Ofenpanzer (113) im Bereich dieser Kühlzone in Richtung Ofeninnenraum (Oᵢ) eingezogen ausgeformt ist und
**dass** er mittels einer Blechkonstruktion, insbesondere mittels Schottblechen (127), zur Weiterleitung von Vertikalkräften oberhalb der Kühlzone gestützt ist.

16. Schmelzofen mit einem System nach den Ansprüche 9 und 11 zur Kühlung der Schlacken- und/oder Metallzone mit mindestens einem Kühlelement nach einem der Ansprüche 1 bis 7,
**dadurch gekennzeichnet,**
**dass** bei vertikaler Anordnung mehrerer Kühlelemente (301), die eine Kühlzone bilden,
und bei einer Anordnung des mit Kühlmittel durchflossenen Kühlteils (302) an der vom Ofeninneren (Oᵢ) wegweisenden Seite des Ofenpanzers (313) der Ofenpanzer (313) durch Rippen (335a, b) oder Ringe verstärkt ist.

17. Schmelzofen nach Anspruch 15 oder 16,
**gekennzeichnet durch**
einen Rundofen (O_{R}) oder Rechteckofen (O_{Re}) zur Herstellung von Nichteisenmetallen oder von Roheisen oder **durch** einen Lichtbogenofen zur Herstellung von Stahl.

## Claims

1. A cooling element for cooling a metallurgical furnace, whereby the furnace shell (113,213,313) of the furnace is lined on its side facing the furnace interior (Oᵢ) with fireproof material (114,214,314), consisting of a cooling part flowing with coolant (2,102,202,302), which has a coolant supply (122,222,322) and a coolant discharge (123, 223, 323), as well as a heating part (4,104,204,304) cooled by heat conduction, whereby the heating part of the cooling element when in the built-in state terminates flush with the front side (117) of the fireproof material (114,214,314) pointing into the furnace interior (0,), **characterised in that** the entire heating part is designed as a plate (5,105,205,305), and that this plate (5,105,205,305) is assigned on the cold side a separate cooling part (2,102,202,302), whereby the cooling part is a pipe (3,103,203,303) and the plate (5,105,205,305) with its side facing away from the furnace interior (Oᵢ) is arranged undetachably on the pipe (3,103,203,303) parallel to the longitudinal axis of the pipe.

2. The cooling element as claimed in Claim 1, **characterised in that** the plate (5,105,205,305) is arranged on the pipe (3,103,203,303) with a full connection.

3. The cooling element as claimed in any one of Claims 1 or 2, **characterised in that** the plate (5,105,205,305) has a thickness of 10 to 40 mm, preferably 20 to 40 mm.

4. The cooling element as claimed in any one of Claims 1 to 3, **characterised in that** the plate (5,105,205,305) has slots (9,309) running vertically to the longitudinal axis of the pipe (3,103,203,303), which, viewed from the plate side not attached to the pipe, are put in place in the direction of the pipe in the plate.

5. The cooling element as claimed in Claim 4, **characterised in that** the distances of the slots (9,309) are regular and the slots (9,309) extend to the pipe (3,103,203,303).

6. The cooling element as claimed in any one of Claims 1 to 5, **characterised in that** the pipe (3,103,203,303) has a length of one meter to several meters.

7. The cooling element as claimed in any one of Claims 1 to 6, **characterised in that** both the plate (5,105,205,305) forming the heating part and the pipe (3,103,203,303) forming the cooling part are made of copper or another heat-conducting material.

8. A system for cooling a metallurgical furnace with at least one cooling element as claimed in any one of Claims 1 to 7, whereby the furnace shell (113,213) of the furnace is lined on its side facing the furnace interior (Oᵢ) with fireproof material (114,214), and whereby each cooling element has a cooling part (102,202) flowing with coolant, which has a coolant supply (122,222) and a coolant discharge (123,223), and also comprises a heating part (104,204) cooled by heat conduction and whereby the heating part of the cooling element when in the built-in state terminates flush with the front side (117) of the fireproof material (114,214) pointing into the furnace interior, **characterised in that** the heating part designed as a single plate (105,205) is incorporated in the furnace wall (112) formed by furnace shell (113,213) and fireproof material (114,214) such that the plate plane extends vertically to the longitudinal axis of the furnace (horizontal arrangement).

9. The system for cooling a metallurgical furnace with at least one cooling element as claimed in any one of Claims 1 to 7, whereby the furnace shell (313) of the furnace is lined on its side facing the furnace interior (Oᵢ) with fireproof material (314), and whereby the each cooling element has a cooling part (302) flowing with coolant, which has a coolant supply (322) and a coolant discharge (323), and also comprises a heating part (304) cooled by heat conduction, and whereby the heating part of the cooling element when in the built-in state terminates flush with the front side pointing into the furnace interior of the fireproof material, **characterised in that** the heating part designed as a single plate (305) is incorporated in the furnace wall formed by furnace shell (314) and fireproof material (314) such that the plate plane extends parallel to the longitudinal axis of the furnace (vertical arrangement).

10. The system as claimed in Claim 8 or 9, **characterised in that** the cooling part (202) flowing with coolant of each cooling element (201) is arranged on the side of the furnace shell (213) facing the furnace interior (Oᵢ).

11. The system as claimed in Claim 8 or 9, **characterised in that** the cooling part (102,302) flowing with coolant is arranged on the side of the furnace shell (113,313) facing away from the furnace interior (Oᵢ).

12. The system as claimed in any one of Claims 8 to 11, **characterised in that** the geometry of the plates (105,205,305) and/or the distance between hot side (108) and cooling part (102) and/or the distance of the plates (105,205,305) of the cooling elements from one another are laid out according to the melt capacity density.

13. The system as claimed in any one of Claims 8 to 12, **characterised in that** the distance of the plates (105,205,305) from adjacent cooling elements (101,201,301) is calculated as fireproof material according to the or a multiple of the height (H_{F}) or respectively the width format of fireproof stones (115,215).

14. The system as claimed in any one of Claims 8 to 13, **characterised in that** the coolant discharge of a cooling element is connected to the coolant supply of an adjacent cooling element (201).

15. A melting furnace with a system as claimed in Claims 8 and 11 for cooling the slag and/or metal zone with at least one cooling element as claimed in any one of Claims 1 to 8, **characterised in that** with a horizontal arrangement of several layers of cooling elements (101), which form a cooling zone, and with an arrangement of the cooling part (102) flowing with coolant on the side of the furnace shell (113) facing away from the furnace interior (Oᵢ) the furnace shell (113) is removed from the mould retracted in the region of this cooling zone in the direction of the furnace interior (Oᵢ), and that it is supported by means of sheet construction, in particular by means of ballast sheets (127), for conveying vertical forces above the cooling zone.

16. The melting furnace with a system as claimed in Claims 9 and 11 for cooling the slag and/or metal zone with at least one cooling element as claimed in any one of Claims 1 to 8, **characterised in that** with a vertical arrangement of several cooling elements (301), which form a cooling zone, and with an arrangement of the cooling part (302) flowing with coolant the furnace shell (313) is reinforced by ribs (335a, b) or rings on the side of the furnace shell (313) facing away from the furnace interior (Oᵢ).

17. The melting furnace as claimed in Claim 15 or 16, **characterised by** a round furnace (O_{R}) or rectangular furnace (O_{Re}) for making non-ferrous metals or pig iron or by an electric arc furnace for making steel.

## Revendications

1. Elément de refroidissement destiné au refroidissement d'un four métallurgique, le blindage (113, 213, 313) du four étant garni, sur sa face orientée vers l'espace intérieur du four (Oᵢ), de matériau réfractaire (114, 214, 314), comprenant
une partie de refroidissement (2, 102, 202, 302), traversée par un caloporteur, qui présente une alimentation (122, 222, 322) et une évacuation (123, 223, 323) du caloporteur,
ainsi qu'une partie chaude (4, 104, 204, 304) refroidie par conductibilité thermique, la partie chaude de l'élément de refroidissement étant affleurant, à l'état monté, avec la face frontale (117) du matériau réfractaire (114, 214, 314) au niveau de l'espace intérieur du four (Oᵢ),
**caractérisé en ce que** toute la partie chaude est réalisée sous forme d'une plaque (5, 105, 205, 305) et **en ce que** cette plaque (5, 105, 205, 305) est associée du côté froid à une partie de refroidissement (2, 102, 202, 302) séparée, la partie de refroidissement étant un tuyau (3, 103, 203, 303) et la plaque (5, 105, 205, 305) étant agencée avec son côté écarté de l'intérieur du four (Oᵢ) de manière inamovible sur le tuyau (3, 103, 203, 303) parallèlement à l'axe longitudinal du tuyau.

2. Elément de refroidissement selon la revendication 1, **caractérisé en ce que** la plaque (5, 105, 205, 305) est agencée sur le tuyau (3, 103, 203, 303) avec un raccord plein.

3. Elément de refroidissement selon l'une quelconque des revendications 1 ou 2 **caractérisé en ce que** la plaque (5, 105, 205, 305) présente une épaisseur de 10 à 40 mm, de préférence de 20 à 40 mm.

4. Elément de refroidissement selon l'une quelconque des revendications 1 à 3, **caractérisé en ce que** la plaque (5, 105, 205, 305) présente des fentes (9, 309) qui s'étendent perpendiculairement par rapport à l'axe longitudinal du tuyau (3, 103, 203, 303) et qui, partant de la face de la plaque qui n'est pas reliée au tuyau, sont introduites dans la plaque en direction du tuyau.

5. Elément de refroidissement selon la revendication 4, **caractérisé en ce que** les distances entre les fentes (9, 309) sont régulières et les fentes (9, 309) s'étendent jusqu'au tuyau (3, 103, 203, 303).

6. Elément de refroidissement selon l'une quelconque des revendications 1 à 5, **caractérisé en ce que** le tuyau (3, 103, 203, 303) présente une longueur d'un mètre à plusieurs mètres.

7. Elément de refroidissement selon l'une quelconque des revendications 1 à 6, **caractérisé en ce que** tant la plaque (5, 105, 205, 305) formant la partie chaude que le tuyau (3, 103, 203, 303) formant la partie froide sont réalisés en cuivre ou un autre matériau thermoconducteur.

8. Système destiné au refroidissement d'un four métallurgique comprenant au moins un élément de refroidissement selon l'une quelconque des revendications 1 à 7, le blindage (113, 213) du four étant garni, sur sa face orientée vers l'espace intérieur du four (Oᵢ) de matériau réfractaire (114, 214), chaque élément de refroidissement présentant une partie de refroidissement (102, 202), traversée par un caloporteur, qui présente une alimentation (122, 222) et une évacuation (123, 223) du caloporteur, ainsi qu'une partie chaude (104, 204) refroidie par conductibilité thermique, la partie chaude de l'élément de refroidissement étant affleurant, à l'état monté, avec la face frontale (117) du matériau réfractaire (114, 214) au niveau de l'espace intérieur du four, **caractérisé en ce que** la partie chaude, réalisée sous forme d'une seule plaque (105, 205) est montée dans la paroi (112) du four constituée par le blindage (113, 213) du four et le matériau réfractaire (114, 214) de telle manière que le plan de la plaque s'étend perpendiculairement à l'axe longitudinal du four (disposition horizontale).

9. Système destiné au refroidissement d'un four métallurgique comprenant au moins un élément de refroidissement selon l'une quelconque des revendications 1 à 7, le blindage (313) du four étant garni, sur sa face orientée vers l'espace intérieur du four (Oᵢ) de matériau réfractaire (314), chaque élément de refroidissement présentant une partie de refroidissement (302), traversée par un caloporteur, qui présente une alimentation (322) et une évacuation (323) du caloporteur, ainsi qu'une partie chaude (304) refroidie par conductibilité thermique, la partie chaude de l'élément de refroidissement étant affleurant, à l'état monté, avec la face frontale (117) du matériau réfractaire (114, 214) au niveau de l'espace intérieur du four, **caractérisé en ce que** la partie chaude, réalisée sous forme d'une seule plaque (305) est montée dans la paroi du four constituée par le blindage (313) du four et le matériau réfractaire (314) de telle manière que le plan de la plaque s'étend perpendiculairement à l'axe longitudinal du four (disposition verticale).

10. Système selon la revendication 8 ou 9, **caractérisé en ce que** la partie froide (202) traversée par le caloporteur de chaque élément de refroidissement (201) est agencée sur le côté du blindage du four (213) orienté vers l'intérieur (Oᵢ) du four.

11. Système selon la revendication 8 ou 9, **caractérisé en ce que** la partie de refroidissement (102, 302) traversée par le caloporteur est agencée sur le côté du blindage du four (113, 313) s'écartant de l'intérieur (Oᵢ) du four.

12. Système selon l'une quelconque des revendications 8 à 11, **caractérisé en ce que** la géométrie des plaques (105, 205, 305) et/ou la distance entre le côté chaud (108) et la partie froide (102) et/ou la distance des plaques (105, 205, 305) les unes des autres sont agencées en fonction de la puissance volumique de la masse fondue.

13. Système selon l'une quelconque des revendications 8 à 12, **caractérisé en ce que** la distance des plaques (105, 205, 305) d'éléments de refroidissement voisins (101, 201, 301) est dimensionnée en fonction de la hauteur (H_{f}) ou de la largeur ou d'un multiple de celles-ci des pierres réfractaires (115, 215) utilisées comme matériau réfractaire.

14. Système selon l'une quelconque des revendications 8 à 13, **caractérisé en ce que** l'évacuation du caloporteur d'un élément de refroidissement est raccordée à l'alimentation du caloporteur d'un élément de refroidissement (201) adjacent.

15. Four de fusion présentant un système selon les revendications 8 et 11 destiné au refroidissement de la zone à scories et/ou de la zone métallique comprenant au moins un élément de refroidissement selon l'une quelconque des revendications 1 à 8, **caractérisé en ce que** dans le cas d'une disposition horizontale de plusieurs couches d'éléments de refroidissement (101), qui forment une zone de refroidissement et dans le cas d'une disposition de la partie de refroidissement (102) traversée par le caloporteur sur le côté du blindage du four (113) s'écartant de l'intérieur (Oᵢ) du four, le blindage (113) du four a une forme dégagée au niveau de cette zone de refroidissement en direction de l'espace intérieur (Oᵢ) du four et **en ce qu'**il est supporté au moyen d'une construction en tôle, en particulier au moyen de tôles étanches (127) pour évacuer les forces verticales au-dessus de la zone de refroidissement.

16. Four de fusion présentant un système selon les revendications 9 et 11 destiné au refroidissement de la zone à scories et/ou de la zone métallique, comprenant au moins un élément de refroidissement selon l'une quelconque des revendications 1 à 7, **caractérisé en ce que** dans le cas d'une disposition verticale de plusieurs éléments de refroidissement (301), qui forment une zone de refroidissement, et dans le cas d'une disposition de la partie de refroidissement (302) traversée par le caloporteur sur le côté du blindage (313) du four s'écartant de l'intérieur (Oᵢ) du four, le blindage (313) du four est renforcé par des nervures (335a, b) ou des anneaux.

17. Four de fusion selon la revendication 15 ou 16, **caractérisé par** un four rond (OR) ou un four rectangulaire (ORe) pour la production de métaux non ferreux ou de fonte brute ou par un four à arc pour la production d'acier.
